# EUROPÄISCHE PATENTSCHRIFT

(11) **EP 0 367 842 B1**
(45) Veröffentlichungstag und Bekanntmachung des Hinweises auf die Patenterteilung: **29.01.1992**
(21) Anmeldenummer: 88118504.5
(22) Anmeldetag: 07.11.1988
(51) Int. Cl.: E05C 9/02

(54) **Handhebelgetriebe zum Aufschrauben auf den Flügelrahmen von Fenstern, Türen oder dergleichen**
Handle assembly for doors, windows or the like
Poignée crémone pour portes, fenêtres ou similaires

(43) Veröffentlichungstag der Anmeldung: 16.05.1990
(73) Patentinhaber: W. HAUTAU GMBH, D-31689 Helpsen (DE)
(72) Erfinder: Lahmann, Ernst, D-3061 Meerbeck (DE)
(74) Vertreter: Fricke, Joachim, Dr.

(56) Entgegenhaltungen:
- DE-B- 1 085 066
- DE-C- 508 456
- FR-A- 2 560 271
- FR-A- 2 568 302

## Beschreibung

Die Erfindung betrifft ein Handhebelgetriebe zum Aufschrauben auf den schmalen Flügelrahmen von Fenstern, Türen oder dgl. mit einem Dreh- oder Dreh/Kippflügel, einem Parallelabstellflügel oder einem abstellbaren Kipp/Schiebe-Flügel, mit den Merkmalen des Oberbegriffs des Anspruchs 1.

Ein Handhebelgetriebe dieser Art ist aus der FR-OS 2560271 bekannt. Mit dem Handhebel fest verbunden, z.B. verschraubt ist als Antriebsglied ein Ritzel vorgesehen, das mit seinen Zähnen in die Zahnstangenabschnitte zweier an den Längsseiten des Gehäuses längsverschieblich geführten Mitnehmerschieber eingreift, um diese in entgegengesetzten Richtungen bei Drehung des Ritzels zu verschieben. Die Mitnehmerschieber sind so ausgebildet, daß sie entlang der Längsmittellinie des Aufschraubgehäuses eine gemeinsame Gleitfläche aufweisen. Diese Längsmittellinie wird auch durch die Drehachse des Ritzels und des Handhebels geschnitten. An dem außenliegenden Ende weist jeder Mitnehmerschieber einen quer über die ganze lichte Weite des Aufschraubgehäuses reichenden Teil mit mehreren, quer zur Längsrichtung des Aufschraubgehäuses im gegenseitigen Abstand angeordneten Kupplungsöffnungen auf, die zum Umstecken eines aus dem Aufschraubgehäuse in den Flügelrahmen ragenden Mitnehmergliedes dienen. Die Hublänge der Mitnehmerschieber ist dadurch begrenzt, daß der Durchmesser des Ritzels maximal der lichten Weite des Aufschraubgehäuses entsprechen kann. Der Innenraum des Aufschraubgehäuses wird seiner Breite nach und seiner Länge nach vollständig für die Aufnahme und den Verschiebeweg der Mitnehmerschieber benötigt. Das bekannte Handhebelgetriebe ist nur für die Betätigung von einer Seite des Flügels aus geeignet und läßt sich auch ohne Vergrößerung des Aufschraubgehäuses nicht mit einem in dem Aufschraubgehäuse angeordneten Sperriegel bzw. Zylinderschloß ausrüsten. Die mehreren Einstecköffnungen zum Umstecken des Mitnehemrgliedes dienen dazu, das Handhebelgetriebe wahlweise für den Anschlag an die linke oder die rechte Flügelseite verwenden zu können.

Ein Nachteil dieses bekannten aufschraubbaren Handhebelgetriebes besteht darin, daß es nicht von beiden Seiten her, d.h. von der Flügelinnenseite und von der Flügelaußenseite her betätigbar ist. Für solche Einsatzfälle müssen bisher sogenannte Einlaßgetriebe verwendet werden, welche zusammen mit einem Sperrschloß von der Falzseite des Flügels her in eine seitliche Ausnehmung des Flügelrahmens eingesetzt werden können. Bei schmalen Flügelrahmen ist jedoch der Einsatz solcher Einlaßgetriebe problematisch, da bei einem nur schmal ausgebildeten Einlaßgetriebe nur relativ kleine Hübe und damit kleine Stellbewegungen erreicht werden können, die nicht für alle Anwendungsfälle ausreichend sind.

Aus der DE-PS 508456 ist zwar ein Handhebelgetriebe zum Aufschrauben auf einen Flügel, z.B. ein Garagentor bekannt, bei dem ebenfalls ein langgestrecktes schmales Aufschraubgehäuse mit einer Lagerung für einen Handhebel und einem damit drehfest verbundenen Antriebsglied in Form eines scheibenförmigen Kurbelelementes vorgesehen sind. Die Drehachse des Handhebels schneidet die Längsmittellinie des Aufschraubgehäuses. An dem Antriebsglied sind zwei Lenker angelenkt, deren freien Enden jewseils direkt an den Enden von Verriegelungsstangen angreifen, die ebenfalls außen auf dem Flügel angeordnet und geführt sind und mit ihren Enden direkt in das Aufschraubgehäuse hineinragen. Bei diesem Handhebelgetriebe tritt das Problem der Anbringung an schmalen Rahmen nicht auf, da die Verriegelungsstangen außerhalb des Flügelrahmens und nicht wie bei dem Handhebelgetriebe der hier in Frage stehenden Gattung in einer vorgegebenen, im Rahmenprofil liegenden Falznut geführt ist. Dieses bekannte Handhebelgetriebe weist am Handhebel bzw. am Antriebsglied eine polygonale Einstecköffnung für ein gerades durch den Flügel auf die andere Flügelseite ragendes Kupplungsglied auf, an dem ein zweiter außenliegender Handhebel oder dgl. zur Betätigug des Handhebelgetriebes angebracht werden kann.

Demgegenüber bezieht sich das Handhebelgetriee gemäß der Erfindung auf eine solche Ausbildung, bei dem die Treibstange oder dgl. im Bereich des Flügelfalzes am Flügelrahmen geführt ist und daher das dem Mitnehmerschieber zugeordnete Mitnehmerglied aus dem Aufschraubgehäuse heraus in den Flügelrahmen hineinragen muß, um dort an der Treibstange oder dgl. angreifen zu können.

Die Praxis zeigt, daß die hier in Frage stehenden Handhebelgetriebe häufig in unterschiedlichen Ausführungen hergestellt und auf Lager gehalten werden müssen, da die Flügelprofile in verschiedener Weise mit Falzprofilen und Falzanschlägen ausgebildet sein können. Bei Hohlprofilrahmen sind z.B. häufig nur zwei Falzanschläge vorgesehen, während bei Holzrahmen in aller Regel drei Falzanschläge anzutreffen sind. Daraus ergeben sich bei schmalen Rahmen unterschiedliche Dornmaße, d.h. unterschiedliche Abstände zwischen der Drehachse des Handhebels und dem Flügelfalz. Diese Abstände können z.B. 30 mm oder 40 mm betragen.

Es ist daher Aufgabe der vorliegenden Erfindung ein Handhebelgetriebe mit den Merkmalen des Oberbegriffs des Anspruchs 1 so weiterzubilden, daß es für die verschiedenen Anwendungsfälle ohne wesentliche Änderungen und lediglich durch einfache Umrüstung eingesetzt werden kann, so daß Herstellung und Lagerhaltung wesentlich vereinfacht und verbilligt werden können, während für alle Einsatzfälle eine ausreichende Hublänge und damit ein ausreichender Betätigungsweg z.B. für die Treibstange oder dgl. gewährleistet ist.

Diese Aufgabe wird durch die Lehre des Anspruchs 1 gelöst. Durch die entgegengesetzte Versetzung der Drehachse des Handgriffes und des Mitnehmerschiebers nach den beiden Längsseiten des Aufschraubgehäuses hin erhält man einen großen Abstand zwischen der Drehachse des Handhebels und dem in den Flügelrahmen ragenden Mitnehmerglied, gemessen quer zur Längsrichtung des langgestreckten Aufschraubgehäuses. Dadurch kommt die Drehachse in der Nähe der einen Längsseite des Aufschraubgehäuses zu liegen, so daß bei Bedarf das durch den Flügelrahmen hindurchgreifende gerade Kupplungsglied für den zweiten Handhebel für jeden Einsatzfall im ausreichenden seitlichen Abstand vom Falzprofil zu liegen kommt, um auf der vom Aufschraubgehäuse abgewandten Seite des Flügelrahmens das zweite Betätigungsglied unterbringen zu können. Gleichzeitig wird durch diese Querversetzung von Drehachse des Handhebels und Mitnehmerglied die Möglichkeit geschaffen, zwischen der Drehachse und dem Anlenkpunkt des Lenkers an dem Antriebsglied einen im Vergleich zur Breite des schmalen Aufschraubgehäuses großen Abstand vorzusehen der maßgeblich ist für die durch Schwenken des Handhebels veranlaßte Hubweglänge des Mitnehmerschiebers und damit des Verschiebeweges der mit dem Mitnehmerglied gekuppelten Treibstange oder dergleichen. Der große Querabstand zwischen der Drehachse des Handhebels und des Mitnehmergliedes gewährleistet auch die sichere Kupplung zwischen Mitnehmerglied und Treibstange bei Rahmenprofilen z.B. mit drei Falzanschlägen, bei denen das größere Dornmaß von z.B. 40 mm vorliegt. Das neue Handhebelgetriebe kann aber auch ohne weiteres mit einem Sperriegel und einem Schließzylinder im Aufschraubgehäuse ausgerüstet werden, wobei das Aufschraubgehäuse für den Sperriegel eine entsprechende Führung und für den Schließzylinder eine entsprechende Lagerung aufweist und die Drehachse des Schließzylinders von dem Mitnehmerglied den gleichen Querabstand aufweist wie die Drehachse des Handhebels. Das Handhebelgetriebe kann also durch einfaches Einlegen des Sperriegels und Einstecken des Schließzylinders umgerüstet werden, wenn ein Sperren des Handhebelgetriebes in der Schließstellung des Handhebels erforderlich oder gewünscht ist, was insb. bei Vorhandensein eines zweiten, auf der entgegengesetzten Seite des Flügels angeordneten Handhebels wünschenswert ist.

Die Anpassung an das unterschiedliche Dornmaß kann auf verschiedene Weise erfolgen. So kann das Mitnehmerglied an dem Mitnehmerschieber nach der Art wie sie die FR-OS 2560271 zeigt, umsteckbar ausgebildet sein. Bevorzugt ist jedoch eine Ausbildung gemäß der Lehre des Anspruchs 2.

Bei der Weiterbildung nach Anspruch 3 erhält man den Vorteil, daß in der Offenstellung oder abgestellten Stellung des Flügels und der entsprechenden Stellung des Handhebels der Flügel durch die Totpunktstellung des Lenkers festgelegt und nicht mittels Hand oder durch Winddruck in die Schließlage überführt werden kann.

Die Erfindung wird nachfolgend anhand schematischer Zeichnungen an einem Ausführungsbeispiel näher erläutert.

Es zeigen:

- Figur 1: im geöffneten Zustand und in Ansicht von unten das aufschraubbare Handhebelgetriebe gemäß der Erfindung in der Offenstellung des Flügels.
- Figur 2: in ähnlicher Darstellung das Getriebe in der gekippten Stellung und
- Figur 3: in ähnlicher Darstellung das Getriebe bei geschlossenem Flügel.
- Figur 4: zeigt schematisch die den verschiedenen Flügelstellungen zugeordneten Stellungen des Handhebels.
- Figur 5: zeigt das Getriebe in Seitenansicht in Anwendung bei einem von innen ebenso wie von außen betätigbaren Flügel.
- Figur 6: ist ein horizontaler Schnitt durch einen Flügel in Ausführung mit Holzprofilen und der Anwendung des Handhebelgetriebes gemäß der Erfindung und
- Figur 7: zeigt in ähnlicher Darstellung wie Figur 6 die Anwendung des Handhebelgetriebes gemäß der Erfindung bei einem Flügel mit Hohlprofilrahmen.

Das in den Figuren 1 bis 4 gezeigte aufschraubbare Handhebelgetriebe weist ein langgestrecktes Aufschraubgehäuse 3 auf, das auf seiner Innenseite durch einen nicht dargestellten Deckel bedarfsweise verschlossen werden kann, der z.B. mittels Schrauben und den Gewindeöffnungen 21 am Gehäuse festgelegt werden kann. In dem Aufschraubgehäuse 3 ist um die Drehachse 5 drehbar ein Handhebel 2 gelagert, der, wie Figur 4 veranschaulicht, zwischen einer Flügelschließstellung I, einer Flügelkippstellung II und einer Flügeloffenstellung III verschwenkbar ist. Der Handhebel 2 ist drehfest mit einem im Gehäuse 3 angeordneten Antriebsglied 4 verbunden, an dem bei 6 ein Lenker 7 angelenkt ist, dessen anderes Ende bei 8 an einem Schieber 9 angelenkt ist, der in einer Führung 10 des Gehäuses 3 zwischen einer untersten Stellung nach Figur 1 und einer obersten Stellung nach Figur 3 verschiebbar geführt ist. Die unterste Stellung nach Figur 1 entspricht der Offenstellung, die oberste Stellung nach Figur 3 der Schließstellung und die mittlere Stellung des Schiebers nach Figur 2 der Kippstellung des Flügels.

Der Mitnehmerschieber 9 weist ein Mitnehmerglied 25 auf, das aus dem Gehäuse 3 und ggf. durch den dieses verschließenden Deckel in einen Längsschlitz des Flügelrahmens ragt. An seinem innenliegenden Ende weist das Mitnehmerglied 25 eine Gabel oder eine Eingriffsöffnung 25a auf, in die bei aufgeschraubtem Getriebe ein Mitnehmerzapfen einer in dem Flügelfalz am Flügel schiebbar geführten Betätigungsstange des Getriebes eingreift. Durch Schwenken des Handhebels wird das Antriebsglied 4 entsprechend verschwenkt und diese Schwenkbewegung wird über den Lenker 7 in eine Schiebebewegung des Schiebers 9 übertragen, dessen Mitnehmerglied 25 diese Verschiebebewegung auf die Betätigungs- oder Stellstange im Flügel überträgt.

Aus Figur 1 ist ersichtlich, daß die Anlenkstellen 6 und 8 des Lenkers 7 in Bezug auf die Drehachse 5 des Handhebels 2 so angeordnet sind, daß in der tiefsten Stellung des Schiebers 9 der Lenker 7 gegenüber der Drehachse 5 eine Totpunktstellung einnimmt. Wenn mit der im Flügelfalz geführten Betätigungsstange eine durch diese zwangsweise betätigbare Ausstellvorrichtung gekuppelt ist, ist ersichtlich, daß in der Stellung nach Figur 1 des Getriebes die Ausstellvorrichtung gegen Zudrücken des Flügels durch die Totpunktlage des Lenkers 7 gesperrt ist.

Das Mitnehmerglied 25 weist von der Drehachse 5 des Handhebels 2 einen festen vorgegebenen Querabstand a auf, der in einer bevorzugten Ausführungsform z.B. 30 mm beträgt.

Oberhalb der Drehachse 5 ist in dem Gehäuse 3 ein Schließzylinder 11 gelagert dessen Drehachse von dem Mitnehmerglied 25 den gleichen festen vorgegebenen Abstand a wie die Drehachse 5 des Handhebels 2 aufweist. Der Schließzylinder 11 betätigt mit seinem Finger 12 einen auf einer Rippe 14 oder dgl. geführten Sperr-Riegel 13, der mit zwei seitlichen Ansätzen 13a in entsprechende Ausnehmungen 9a des Mitnehmerschiebers 9 eingreift, wenn sich der Schieber in seiner obersten Stellung nach Figur 3 oder der Flügel in der Schließstellung befindet. Durch einen Schnäpper 15, 17 und entsprechende Rastausnehmungen 16 am Riegel 13 sind die beiden unterschiedlichen Stellungen des Riegels 13 fixiert.

Der Handhebel 2 und/oder das damit drehfest verbundene Antriebsglied 4 weisen eine polygonale Einstecköffnung 20 auf. In diese ist eine entsprechend polygonale Antriebsstange 23 eingesteckt, welche durch den Flügelrahmen hindurchgreift und den Handhebel 2 mit einem auf der entgegengesetzten Seite des Rahmens angeordneten Betätigungsgriff 24 drehmäßig fest verbindet.

Das Getriebegehäuse 3 kann durch Schrauben über Bohrungen 18 auf dem Rahmen selbst festgeschraubt oder über durch den Rahmen greifende Verbindungselemente 22 mit einer Lagerplatte 27 auf der anderen Seite des Rahmens fest verbunden werden. Der Schließzylinder ist beispielsweise durch einen abziehbaren Schlüssel 26 betätigbar. Gemäß Figur 6 ist das Getriebe bei einem Flügel mit Holzrahmen eingesetzt. Der Blendrahmen ist mit 30 und der Flügelrahmen mit 31, der Flügelfalz mit 35 und die zwischen den Rahmenteilen vorgesehenen Falzanschläge mit 32, 33 und 34 bezeichnet, wobei dem Anschlag 33 eine umlaufende Dichtung zugeordnet ist. In dem Flügelrahmen ist im Falz eine Nut eingearbeitet, die durch eine Abdeckschiene 37 abgedeckt ist und in der eine Betätigungsstange 36 des Getriebes längsverschieblich geführt ist. Diese Betätigungsstange weist bei dem neuen Getriebe einen in den Falz 35 hineinragenden Mitnehmerzapfen 38, zusätzlich aber auch einen zum Nutengrund weisenden Mitnehmerzapfen 39 auf. Die Mitnehmerzapfen sind gleichachsig angeordnet, und zwar so, daß sie beide geeignet sind, in die Ausnehmung 25a des Mitnehmergliedes 25 einzugreifen. Für den Eingriff des Mitnehmergliedes 25 mit dem außenliegenden Zapfen 38 ist das feste vorgegebene Maß "a" zwischen Drehachse 5 des Handhebels 2 und Mitnehmerglied 25 zu klein. In diesem Fall liegt der durch das Holzprofil gearbeitete Schlitz, durch den das Mitnehmerglied 25 greift so, daß das Mitnehmerglied 25 in die Falznut ragt und mit dem dort angeordneten Mitnehmerzapfen 39 in Eingriff tritt.

Bei der Ausführungsform nach Figur 7 ist das gleiche unveränderte aufschraubbare Handhebelgetriebe in Verbindung mit Hohlprofilrahmen verwendet, bei denen zwischen Blendrahmen 40 und Flügelrahmen 41 nur zwei Falzanschläge 42 und 43 vorgesehen sind. In diesem Fall entspricht das vorgegebene feste Maß "a" dem Abstand zwischen der Drehachse (5) des Handhebels und dem außenliegenden Mitnehmerzapfen 46 der Treibstange 44, die in der Nut hinter der Absteckschiene 45 angeordnet ist. In diesem Fall ist der Schlitz in das Flügelprofil 41 für den Durchtritt des Mitnehmergliedes 25 im Flügelüberschlag vorgesehen, so daß das Mitnehmerglied 25 mit dem außenliegenden Zapfen 46 in Eingriff tritt, während der innenliegende Zapfen 47 in diesem Falle nicht benutzt wird.

Auf diese Weise erhält man ein universell einsetzbares aufschraubbares Handhebelgetriebe für die verschiedensten Anwendungszwecke, wobei das Getriebe durch Weglassen oder Zufügen von Teilen an den jeweiligen Anwendungsfall leicht angepaßt werden kann, ohne daß am Getriebe selbst Änderungen vorgenommen werden müssen. Wesentlich dabei ist, daß ein festes Dornmaß auch für unterschiedliche Rahmenprofile vorgegeben ist und daß der Handhebel bei Bedarf ohne weiteres auf einfache Weise mit einem auf der anderen Seite des Rahmens liegenden Betätigungsglied gekuppelt werden kann.

Das neue Handhebelgetriebe ist besonders von Vorteil bei schmalen Flügelrahmen, bei denen keine oder nur wenig Möglichkeiten zur Anpassung durch Verschieben des Aufschraubgehäuses auf dem Flügelrahmen bestehen. Dies gilt insb. bei der Verwendung des neuen Handhebelgetriebes mit einem inneren und einem äußeren Betätigungshebel.

Bei den zuvor beschriebenen Ausführungsbeispielen ist zwischen der Drehachse des Handhebels und dem Mitnehmerglied ein fester Abstand "a" vorgegeben und die Anpassung an unterschiedliche Falzausbildung erfolgt durch zwei auf beiden Seiten der Treibstange angeordnete Kupplungszapfen, mit denen das Mitnehmerglied wahlweise in Eingriff gebracht werden kann. Statt dessen kann auch nur ein Kupplungszapfen oder dgl. an der Treibstange vorgesehen sein, der über eine Gewindebohrung in der Treibstange wahlweise auf der einen oder der anderen Seite befestigbar ist. Statt dessen kann aber auch das Mitnehmerglied selbst, statt im festen Abstand von der Drehachse des Hebels in unterschiedlichen Abständen von dieser Drehachse wahlweise mit dem Mitnehmer 9 gekuppelt oder verbunden werden. Es können an dem Mitnehmer z.B. an zwei Stellen Befestigungsmöglichkeiten für das Mitnehmerglied vorgesehen sein. Das Mitnehmerglied kann aber auch fest oder umsetzbar an der Treibstange befestigt und an unterschiedlichen Stellen mit dem Mitnehmer gekuppelt werden.

Die Ausbildung des Mitnehmers als Schieber bzw. die Art und Weise der antriebsmäßigen Verbindung zwischen dem Handhebel und dem Mitnehmer kann auf verschiedene bekannte Weise gestaltet sein.

Selbstverständlich läßt sich das neue Handhebelgetriebe auch bei Flügel mit breitem Rahmen einsetzen. Bei solchen sind jedoch die aufgezeigten Probleme weniger kritisch. In der Praxis liegen zumeist nur schmale Flügelrahmen vor, für die die Erfindung besonders vorteilhaft ist.

## Patentansprüche

1. Handhebelgetriebe (1) zum Aufschrauben auf schmale Flügelrahmen (31 bzw. 41) von Fenstern, Türen oder dergleichen mit einem Dreh- oder Dreh/Kippflügel, einem Parallelabstellflügel oder einem abstellbaren Kipp/Schiebe-Flügel, bestehend aus einem langgestreckten schmalen Aufschraubgehäuse (3) mit einer Lagerung für den Handhebel (2) und einem damit drehfest verbundenen Antriebsglied (4), einem mit dem Antriebsglied (4) antriebsmäßig verbundenen, in Längsrichtung des Aufschraubgehäuses (3) verschieblich gelagerten Mitnehmerschieber (9), der ein in einem Querabstand (a) von der Drehachse (5) des Handgriffes (2) angeordnetes und gegebenenfalls umsteckbares und aus dem Aufschraubgehäuse (3) in den Flügelrahmen (31) bzw. (41) ragendes Mitnehmerglied (25) aufweist, das mit einem im Bereich des Flügelfalzes (35) am Flügelrahmen (31 bzw. 41) geführten Betätigungsglied (wie Treibstange 36 bzw. 44) oder dgl. antriebsmäßig kuppelbar ist, dadurch **gekennzeichnet**, daß das Handhebelgetriebe (1) wahlweise für Flügelrahmenprofile mit unterschiedlichen Falzprofilen und/oder einer unterschiedlichen Anzahl von Falzanschlägen und/oder für Betätigung auch von der Flügelaußenseite aus einsetzbar ist und dazu die Drehachse (5) des Handgriffes (2) und des Antriebsgliedes (4) quer zur Längsrichtung des Aufschraubgehäuses (3) nach der einen Längsseite und der Mitnehmerschieber (9) nach der anderen Längsseite des Aufschraubgehäuses (3) versetzt angeordnet sind; die Antriebsverbindung durch einen Lenker (7) gebildet ist, der an dem kurbelartigen Antriebsglied (4) und dem Mitnehmerschieber (9) angelenkt ist; der Querabstand (a) größer als die halbe Breite des Aufschraubgehäuses (3) und etwa gleich dem Abstand zwischen der Anlenkstelle (6) des Lenkers (7) am Antriebsglied (4) und der Drehache (5) ist; daß die Lagerung des Handhebels (2) und/oder des Antriebsgliedes (4) eine polygonale Einstecköffnung (20) für ein durch den Flügelrahmen (31 bzw. 41) vollständig hindurchgeführtes, gerades Kupplunsglied (23) aufweist, durch das der Handhebel (2) mit einem weiteren, auf der entgegengesetzten Seite des Flügels (31 bzw. 41) anbringbaren Handhebel (24) drehfest verbindbar ist, und daß das Aufschraubgehäuse (3) eine Führung bzw. eine Lagerung für einen Sperr-Riegel (13) bzw. einen Schließzylinder (11) zum Festlegen des Mitnehmers (9) in seiner der Flügelschließstellung entsprechenden Stellung aufweist und die Drehachse des Schließzylinders (11) von dem Mitnehmerglied (25) den gleichen Querabstand (a) aufweist, wie die Drehachse (5) des Handhebels (2).

2. Handhebelgetriebe (1) nach Anspruch 1, dadurch **gekennzeichnet**, daß die Treibstange (36 bzw. 44) entweder auf Seiten des Falzes (35) und auf der Seite der die Treibstange aufnehmenden Nut je ein Kupplungselement (38, 39 bzw. 46, 47) oder ein von der einen auf die andere Seite umsetzbares Kupplungselement (46) aufweist.

3. Handhebelgetriebe (1) nach Anspruch 1 oder 2, dadurch **gekennzeichnet**, daß der Lenker (7) um die polygonale Einstecköffnung (20) herumgeführt ist und an dem Antriebsglied (4) einerseits und dem Mitnehmer (9) andererseits an solchen Stellen (6, 8) angelenkt ist, daß die Anlenkachsen in der Offenstellung oder abgestellten Stellung des Flügels gegenüber der Drehachse (5) des Handhebels (2) eine Totpunktstellung einnehmen.

4. Handhebelgetriebe (1) nach einem der Ansprüche 1 bis 3, dadurch **gekennzeichnet**, daß die Drehachse (5) des Handhebels (2) und die Drehachse des Schließzylinders (11) von dem Mitnehmerglied (25) einen festen unveränderlichen Abstand (a) von etwa 30 mm aufweisen.

## Claims

1. A hand lever mechanism (1) to be screwed onto narrow sash frames (31 or 41) of windows, doors or the like with a turning or turning/tilting sash, a parallel-displacing sash or a displaceable tilting/sliding sash, comprising a narrow elongated screw-on housing (3) with a mounting for the hand lever (2) and a drive member (4) connected thereto so as to be rotationally fixed, a carrier slider (9) drivably connected to the drive member (4) and displaceably mounted in the longitudinal direction of the screw-on housing (3), which carrier slider has a carrier member (25) which is arranged at a lateral distance (a) from the rotation axis (5) of the handle (2) and is interchangeable if necessary and projects from the screw-on housing (3) into the sash frame (31) or (41), which carrier member can be drivably coupled to an operating member (such as a drive rod 36 or 44) or the like guided in the region of the sash fillister (35) on the sash frame (31 or 41), characterised in that the hand lever mechanism (1) can optionally be used for sash frame profiles with differing fillister profiles and/or a differing number of fillister stops and/or for operation from the outside of the sash also and for this purpose the rotation axis (5) of the handle (2) and of the drive member (4) is arranged so as to be offset transversely to the longitudinal direction of the screw-on housing (3) along one longitudinal side and of the carrier slider (9) along the other longitudinal side of the screw-on housing (3), the drive connection is formed by a guide rod (7) which is articulated on the crank-type drive member (4) and the carrier slider (9), the lateral distance (a) is greater than half the breadth of the screw-on housing (3) and approximately equal to the distance between the pivot point (6) of the guide rod (7) on the drive member (4) and the rotation axis (5), in that the mounting of the hand lever (2) and/or the drive member (4) has a polygonal insertion opening (20) for a straight coupling member (23) which is fully guided through the sash frame (31 or 41), by means of which coupling member the hand lever (2) can be connected in a rotationally fixed manner to a further hand lever (24) which can be fitted to the opposite side of the sash (31 or 41), and in that the screw-on housing (3) has a guide or a mounting for a safety bolt (13) or a locking cylinder (11) for fixing the carrier (9) in its position corresponding to the cloasd position of the sash and the rotation axis of the locking cylinder (11) has the same lateral distance (a) from the carrier member (25) as the rotation axis (5) of the hand lever (2).

2. A hand lever mechanism (1) according to claim 1, characterised in that the drive rod (36 or 44) either has a coupling element (38, 39 or 46, 47) both on the side of the fillister (35) and on the side of the groove receiving the drive rod or a coupling element (46) which can be transposed from one side to the other.

3. A hand lever mechanism (1) according to claim 1 or 2, characterised in that the guide rod (7) is guided round the polygonal insertion opening (20) and is articulated on the drive member (4) on the one hand and on the carrier (9) on the other at points (6, 8) such that the pivot axes adopt a dead centre position in the open position or displaced position of the sash in relation to the rotation axis (5) of the hand lever (2).

4. A hand lever mechanism (1) according to any one of claims 1 to 3, characterised in that the rotation axis (5) of the hand lever (2) and the rotation axis of the locking cylinder (11) have a fixed invariable distance (a) of approximately 30 mm from the carrier member (25).

## Revendications

1. Mécanisme (1) à poignée destiné à être vissé sur des châssis étroits (31, voire 41) de vantail pour fenêtres, portes ou similaires, ces portes, fenêtres ou similaires comportant un vantail pivotant ou pivotant/basculant, ou un vantail à guidage parallèle ou basculant/coulissant à guidage parallèle, ce mécanisme comprenant un boîtier longiligne étroit (3) à fixer par vis, muni d'un logement pour la poignée (2) et un élément (4) de commande solidaire en rotation de la poignée, et d'une coulisse (9) de commande reliée à l'élément (4) de commande pour être entraînée par ce dernier, coulissant dans le sens longitudinal du boîtier (3) à fixer par vis, cette coulisse comportant un élément (25) d'entraînement qui est disposé à une distance (a), transversalement par rapport à l'axe (5) de rotation de la poignée (2) et qui, le cas échéant, peut être enfiché à un emplacement différent et fait saillie, depuis le boîtier (3), à l'intérieur du châssis (31), voire (41) du vantail, cet élément d'entraînement pouvant être relié, de manière à l'entraîner, à un élément de commande (tel qu'une tige de crémone 36, voire 44) guidé dans le châssis (31, voire 41) du vantail au niveau de la feuillure (35) du vantail, caractérisé en ce que le mécanisme (1) à poignée peut être employé, au choix, sur des châssis de vantail ayant des profils de feuillure variables et/ou ayant un nombre variable de recouvrements de feuillure et/ou pouvant être commandé aussi depuis la face externe du vantail, et en ce qu'à cette fin, l'axe (5) de rotation de la poignée (2) et de l'élément (4) de commande est disposé de façon déportée, dans le sens transversal du boîtier (3) à fixer par vis, vers l'un des côtés longitudinaux du boîtier, et que la coulisse (9) d'entraînement est disposée de façon déportée vers l'autre côté longitudinal du boîtier (3) à fixer par vis; en ce que la liaison motrice est constituée par un bras (7) de commande, qui est articulé sur l'élément (4) de commande en forme de manivelle et sur la coulisse (9) d'entraînement; en ce que la distance transversale (a) est supérieure à la moitié de la largeur du boîtier (3) à fixer par vis et est à peu près égale à la distance entre le point (6) d'articulation du bras (7) de commande sur l'élément (4) de commande et l'axe (5) de rotation; en ce que le logement de la poignée (2) et/ou de l'élément (4) de commande comporte une ouverture polygonale (20) d'emboîtement pour un élément d'accouplement droit (23) traversant de part en part le châssis (31, voire 41) du vantail, par l'intermédiaire duquel la poignée (2) peut être reliée de façon solidaire en rotation à une autre poignée (24) pouvant être disposée sur la face opposée du vantail (31, voire 41), et en ce que le boîtier (3) à fixer par vis comporte un guidage ou logement pour un verrou (13) de blocage, voire pour un barillet (11) de serrure, permettant de bloquer la coulisse (9) d'entraînement dans une position correspondant à la position de fermeture du vantail, et en ce que la distance transversale (a) existant entre l'axe de rotation du barillet (11) de serrure et l'élément (25) d'entraînement est identique à celle comprise entre cet élément d'entraînement et l'axe (5) de rotation de la poignée (2).

2. Mécanisme (1) à poignée selon la revendication 1, caractérisé en ce que la tige de crémone (36, voire 44) comporte soit un élément (38, 39, voire 46, 47) d'accouplement disposé du côté de la feuillure (35) et du côté de la rainure recevant la tige de crémone, respectivement, soit un élément (46) d'accouplement à enficher de l'un ou de l'autre des deux côtés.

3. Mécanisme (1) à poignée selon la revendication 1 ou 2, caractérisé en ce que le bras (7) de commande est détourné autour de l'ouverture polygonale (20) d'emboîtement et est articulé sur l'élément (4) de commande, d'une part, et sur la coulisse (9) d'entraînement, d'autre part, dans des points (6, 8) agencés de telle sorte que les axes d'articulation occupent une position de point mort par rapport à l'axe (5) de rotation de la poignée (2) lorsque le vantail se trouve en position ouverte ou projetée.

4. Mécanisme (1) à poignée selon l'une des revendications 1 à 3, caractérisé en ce que l'axe (5) de rotation de la poignée (2) et l'axe de rotation du barillet (11) de serrure se situent à une même distance fixe et invariable (a) de l'ordre de 30 mm par rapport à l'élément (25) d'entraînement.
